# FASCICULE DE BREVET EUROPEEN

(11) **EP 1 073 603 B1**
(45) Date de publication et mention de la délivrance du brevet: **10.09.2003**
(21) Numéro de dépôt: 99915830.6
(22) Date de dépôt: 23.04.1999
(51) Int. Cl.: B65H 31/06, B65H 33/02, B65H 31/30

(54) **DISPOSITIF D'EMPILAGE ET DE TRANSFERT DE CAHIERS IMPRIMES SOUS FORME DE CARTOUCHES**
VORRICHTUNG ZUM STAPELN UND ÜBERGEBEN VON GEDRUCKTEN SIGNATUREN IN FORM VON SÄTZEN
STACKING AND TRANSFERRING DEVICE FOR PRINTED SECTIONS IN THE FORM OF CARTRIDGES

(30) Priorité: 24.04.1998 FR 9805145
(43) Date de publication de la demande: 07.02.2001
(73) Titulaire: Realisations, Etudes & Commercialisation de Matériel Pour l'Industrie, S.A:, 72400 La Ferte-Bernard (FR)
(72) Inventeur: BODEREAU, Jean-Pierre, F-72400 La Ferté Bernard (FR)
(74) Mandataire: Dawidowicz, Armand
(86) Numéro de dépôt international: FR9900975
(87) Numéro de publication internationale: WO99055611

(56) Documents cités:
- EP-A- 0 623 542
- EP-A- 0 709 330
- EP-A- 0 741 101
- WO-A-95/29865
- AT-B- 393 820
- US-A- 4 772 003
- US-A- 4 824 093

## Description

La présente invention a pour objet un dispositif automatique d'empilage et de transfert de cahiers imprimés sous forme de cartouches desdits cahiers qui sont ensuite emballées, de préférence par cerclage, puis palettisées pour expédition. L'invention concerne plus particulièrement un dispositif d'empilage horizontal de cahiers imprimés pouvant fonctionner à des cadences très élevées.

Dans un dispositif de ce type, chaque élément mobile présente un temps de cycle qui lui est propre. Le cycle d'un élément mobile est défini par la série de mouvements qu'il effectue et le temps de cycle est le temps qu'il met pour effectuer cette série de mouvements et revenir à son état initial. Chaque élément mobile présente un temps de cycle minimum et le temps de cycle minimum du dispositif complet est alors le plus long de tous les temps de cycle minima des éléments mobiles constituant le dispositif. Aussi, la recherche de dispositif pouvant fonctionner à cadence élevée consiste à obtenir un dispositif présentant un temps de cycle le plus court possible.

Dans un dispositif d'empilage et de transfert de cahiers imprimés sous forme de cartouches, le cycle le plus long provient toujours des éléments de pressage et de transfert de la cartouche empilée vers un dispositif d'emballage.

Le temps de cycle minimum d'un tel dispositif d'empilage et de transfert est donc le temps que mettent les éléments de transfert de cahiers à presser et à transférer la cartouche de la partie empilage vers un dispositif d'emballage et à revenir à leur état initial.

On connaît des installations pour le traitement de cahiers imprimés permettant leur empilage horizontal et leur transfert en ligne sous forme de cartouches, dans lesquelles un chariot presseur mobile sous la table d'empilage et constitué de deux éléments reliés par des vérins permet la prise d'une cartouche de cahiers formée pour l'emmener vers un poste d'emballage, en particulier par cerclage, ladite cartouche étant soulevée par ledit chariot au cours de son transfert. Un autre chariot mobile sous la table d'empilage, pourvu de doigts d'empilage assure le maintien d'une nouvelle cartouche en formation. La cartouche reçoit de préférence une planche à l'avant lors de l'apparition d'une nouvelle cartouche et est emmenée ensuite par le chariot presseur vers un poste de distribution d'une deuxième planche, des contre-doigts étant amenés contre l'arrière de la cartouche de manière à pouvoir reculer le chariot presseur et former un espace entre lesdits contre-doigts et le chariot presseur dans lequel est insérée la deuxième planche.

Outre les problèmes de salissures des cahiers liés à la présence des contre-doigts, le temps de traitement est relativement long du fait notamment de l'avancée du chariot presseur et de son recul lors de l'insertion de la planche arrière. De plus, la mise en place de la première planche intervenant directement sur la nouvelle cartouche en formation, dans le cas de cadences élevées, il est difficile de synchroniser cette insertion de la planche avant.

Par EP-A-0 709 330, on connaît un dispositif de transfert de cahiers constitué d'un chariot présentant deux parties, une partie inférieure d'entraînement en translation dudit chariot portant une partie supérieure agencée pour venir en saillie dans la table d'empilage pour soulever les cahiers imprimés de manière à les transférer, des moyens d'entraînement pneumatique entre la partie inférieure et la partie supérieure permettant de soulever et d'abaisser la partie supérieure. Un tel dispositif présente donc un chariot de transfert dont la longueur limite la longueur de la cartouche de cahiers à transférer.

Par EP-A-0 623 542, on connaît un dispositif pour former des cartouches de cahiers horizontales depuis un chemin d'arrivée vertical. Ce dispositif comporte un séparateur formé de deux parties écartables qui est inséré au sein du flux de cahiers, entre deux cahiers, par le dessous de la table d'empilage et, une fois ledit séparateur introduit, les deux parties du séparateur s'écartent en délimitant respectivement une cartouche formée et une cartouche en cours de formation. La cartouche formée peut alors être appréhendée par un dispositif de transport pour l'amener vers un poste de pressage. Ce dispositif de transport est constitué de deux éléments mobiles positionnés au-dessus de la table d'empilage et pouvant coulisser le long de ladite table d'empilage jusqu'à un poste de cerclage, chaque élément mobile étant constitué de deux parties qui s'étendent transversalement à la direction d'avancée de la table d'empilage. Ces parties peuvent coulisser l'une par rapport à l'autre de manière à s'écarter de part et d'autre de la table et à se rapprocher au-dessus de la table d'empilage, s'interposant ainsi sur le chemin d'empilage. De ce fait, lorsque l'élément mobile du dispositif de transport sert d'appui à l'extrémité avant d'une cartouche, les deux parties dudit élément sont rapprochées l'une de l'autre tandis que les deux parties de l'élément mobile du dispositif de transport propre à se positionner à la fin d'une cartouche formée sont écartées de part et d'autre de la table d'empilage et ne sont rapprochées l'une de l'autre pour servir de butée que, lorsque le séparateur a ménagé une séparation au sein du flux de cahiers.

Ce dispositif de formation de cartouches propose en outre de mettre en place, à l'aide des éléments du dispositif de transport, des planches d'extrémité pour une cartouche provenant d'un magasin situé à côté de la table d'empilage, lesdites planches étant soulevées et amenées sur la table d'empilage à l'aide des éléments de transport. Ainsi, la planche arrière est introduite entre l'élément de séparation à l'arrière de la cartouche formée et l'élément mobile de transport pour l'extrémité arrière, l'élément de séparation est ensuite effacé et l'élément mobile de transport pour l'extrémité arrière maintient la planche arrière contre l'extrémité de la cartouche.

Une fois la cartouche formée amenée vers un autre poste, les deux éléments mobiles de transport emprisonnent entre eux une planche qu'ils amènent à l'extrémité avant d'une cartouche en formation, l'élément mobile destiné à reposer à l'arrière de la cartouche écarte ses deux parties de part et d'autre de la table d'empilage pour libérer la planche face à l'extrémité avant de la cartouche et l'élément de séparation reposant contre ladite extrémité avant peut alors s'effacer sous la table d'empilage, la planche reposant entre l'extrémité avant et l'élément mobile de transport pour l'extrémité avant.

Un tel dispositif présente plusieurs inconvénients. D'une part, il est d'une structure relativement compliquée et encombrante du point de vue du dispositif de transport logé au-dessus de la table d'empilage qui doit être coulissant au-dessus, et le long, du chemin d'empilage des cahiers et qui de plus présente des éléments coulissant transversalement audit chemin. Ce dispositif nécessite un carter de protection qui condamne l'accès d'un opérateur à la cartouche en formation pour être conforme aux normes de sécurité en vigueur.

D'autre part, un tel dispositif, lorsqu'il est appliqué à des dispositifs d'empilage de cahiers à cadence élevée, présente un cycle de traitement relativement long dans la mesure où la phase de mise en place des planches utilisant les moyens de transport de la cartouche requiert un certain laps de temps qui allonge la longueur du cycle de formation des cartouches, ce qui peut s'avérer gênant.

Par AT-B-393 820, on connaît un dispositif d'empilage de cahiers imprimés sous forme de cartouches dans lequel on forme une cartouche par introduction d'éléments de séparation entre deux cahiers imprimés. Ces éléments de séparation sont positionnés au-dessus de la table d'empilage et s'engagent donc entre deux cahiers depuis le dessus de l'empilage. Ces éléments de séparation sont portés par deux supports distincts et indépendants positionnés au-dessus de ladite table d'empilage de manière à être entraînés en translation le long, et au-dessus de ladite table. Ainsi, une fois les éléments de séparation introduits entre deux cahiers empilés, ces éléments sont écartés les uns des autres de manière à séparer les cahiers imprimés en une cartouche formée et une cartouche en formation. Ce dispositif comporte en outre des moyens de butée positionnés sur le chemin d'avancée des supports des éléments de séparation et qui coopèrent avec ceux-ci pour permettre la mise en place de planches à l'arrière d'une cartouche formée et à l'avant de la cartouche en formation. Ainsi une planche est insérée entre les éléments de séparation à l'arrière de la cartouche formée et ceux à l'avant de la cartouche en formation qui arrive de sorte que, lorsque les éléments de séparation sont retirés à l'arrière de la cartouche formée, la planche est mise en place à l'arrière de la cartouche formée et est maintenue par l'avant de la cartouche en formation pourvu des autres éléments de séparation, puis les éléments de séparation sont de nouveau introduits à l'arrière de la planche. Ce type de dispositif propose donc une séparation au sein d'un empilage à l'aide d'éléments de séparation entraînés de manière distincte, l'un coopérant en outre avec une butée d'appui pour emmener la cartouche formée tandis que l'autre se synchronise avec l'avancée de la table d'empilage.

Un tel dispositif présente des inconvénients dans la mesure où, pour des cadences élevées d'empilage et de transfert, la mise en place des planches conduit à un temps de cycle trop long, cette mise en place utilisant les éléments de séparation de l'empilage et un temps d'avancée de la cartouche en formation. De plus, un temps supplémentaire est nécessaire pour faire intervenir ensuite des éléments de transfert additionnels pour prendre en charge la cartouche formée et l'entraîner vers un autre poste de traitement de manière à libérer la butée d'appui ainsi que les éléments de séparation. En outre, lors de la mise en place des planches, depuis un magasin latéral à la table d'empilage, la planche est positionnée de telle sorte qu'elle peut entraîner des cahiers lors de sa mise en place ou bien elle peut basculer sur ladite table d'empilage. De plus, lors de l'introduction des éléments de séparation, on risque d'endommager les cahiers. Ce dispositif est en outre dangereux pour un opérateur.

Par EP-A-0 741 101, on connaît un dispositif de séparation de paquets de cahiers empilés horizontalement dans lequel on prévoit une paroi d'arrivée verticale des cahiers sur une table d'empilage, ladite paroi pouvant basculer vers l'arrière par rapport au point d'empilage des cahiers sur ladite table, un premier chariot mobile sous la table d'empilage présentant des coins de séparation et des dents de séparation déployables au-dessus de la table d'empilage, ainsi qu'un second chariot pourvu de dents de butée et de dents d'appui. Pour séparer une cartouche formée du reste du flux de cahiers, on bascule vers l'arrière la paroi verticale tandis que le chariot portant les coins de séparation se déplace vers la cartouche formée, les coins en saillie au-dessus de la table d'empilage venant buter contre le bord inférieur d'un cahier formant le dernier cahier de la cartouche. L'espace formé par le basculement de la paroi verticale accueille les cahiers suivants qui tombent de ce fait en étant séparés du dernier cahier de la cartouche formée. Les dents de séparation solidaires des coins de séparation et les dents de butée du second chariot sont introduites entre le dernier cahier de la cartouche formée et le premier cahier de la nouvelle cartouche en formation tandis que les dents d'appui dudit second chariot reposent à l'avant de la cartouche.

La cartouche formée est alors emmenée par le second chariot entre les dents de butée et les dents d'appui vers un autre poste de l'empileur tandis que le premier chariot se déplace avec la nouvelle cartouche en formation en appui sur les dents de séparation, la paroi verticale d'amenée des cahiers étant basculée à sa position initiale. Le second chariot est ensuite ramené avec ses dents de butée en retrait sous la table d'empilage tandis que ses dents d'appui en saillie viennent reposer à l'avant de la cartouche en formation. Les dents de séparation sont alors ramenées en retrait sous la table d'empilage et le chariot de séparation est ramené au point d'empilage des cahiers. Dans ce type de dispositif, la phase de séparation est déclenchée à l'aide de détecteurs quand est décelée une longueur de cartouche déterminée correspondant notamment à la longueur du second chariot.

Le second chariot peut être constitué de deux éléments reliés de manière télescopique, ce qui permet des longueurs de chariot différentes.

Un tel dispositif n'offre cependant pas une séparation sûre d'une cartouche au sein d'un flux continu d'empilage, en particulier sur des dispositifs d'empilage à grande cadence. En effet, le basculement du chemin d'amenée vertical des cahiers peut provoquer des perturbations importantes dans le flux des cahiers et dans la régularité de leur empilage horizontal. En outre, l'introduction des coins de séparation peut également provoquer des perturbations en ce qu'un dos de cahier peut être repoussé par lesdits coins et ne plus être correctement empilé.

En outre, dans ce dispositif, la mise en place de planches avant et arrière aux extrémités de la cartouche est le plus souvent effectuée après le transfert en ligne de la cartouche formée à l'aide du second chariot. Dans ce type de dispositif, ladite mise en place des planches peut être effectuée au même stade que le pressage de la cartouche, les planches étant mises en place à l'aide de pinces de pressage disposées à l'avant et l'arrière de la cartouche. De ce fait, dans un dispositif tel que décrit ci-dessus, soit on choisit de ne pas presser la cartouche formée durant son transfert pour éviter d'endommager les cahiers imprimés directement en contact avec les dents de butée et d'appui du chariot et de ce fait, on a une vitesse de transfert ralentie, soit on choisit une vitesse de transfert rapide et on presse la cartouche formée malgré le risque d'endommager les cahiers.

En outre, un dispositif comportant un chariot télescopique pour le transport de la cartouche présente l'inconvénient d'être limité dans sa capacité de rapprochement et d'écartement entre l'extrémité avant et l'extrémité arrière du fait de sa construction.

Dans US-A-4 824 093, on décrit un dispositif d'empilage ne comportant pas de tête d'empilage verticale, les cahiers étant amenés sous forme de nappe puis soulevés par des butées obliques latérales lors de leur entraînement sur un tapis. Un tel dispositif est donc déjà très lent du point de vue de l'empilage.

Ce dispositif comporte trois moyens de retenue des cahiers, l'un venant à l'avant de la cartouche en formation, l'autre venant à l'arrière tandis que le troisième se place à l'avant de la cartouche formée depuis une position intermédiaire sur la table d'empilage, position à laquelle une planche est distribuée à l'avant de la cartouche. Un poste de cerclage est ménagé en ligne avec la table d'empilage, poste dans lequel la cartouche est amenée entre le troisième moyen de retenue à l'avant et le deuxième moyen de retenue à l'arrière pour venir en butée contre un moyen de serrage monté sur un vérin. Ce moyen de serrage contre lequel la cartouche est en butée permet de comprimer la cartouche en relation avec les moyens de retenue disposés à l'arrière de la cartouche.

Un tel dispositif ne peut être utilisé pour former des cartouches de bonne qualité à des cadences élevées dans la mesure où il n'y a pas de tête d'empilage mais une levée des cahiers, où le serrage doit intervenir après mise en butée de la cartouche contre un moyen de serrage et qu'en outre, le moyen de retenue venant à l'avant de la cartouche est limité dans son déplacement de telle sorte qu'on doit attendre l'arrivée de l'avant de la cartouche à un point fixe de la table d'empilage pour que celle-ci vienne en butée contre ledit moyen de retenue. De plus, on ne peut faire varier librement la longueur de la cartouche au cours d'une même production, le deuxième moyen de retenue ne se déplaçant que sur une partie de la table d'empilage et non sur sa longueur totale.

Tous ces dispositifs d'empilage horizontal de cahiers, outre les inconvénients énoncés ci-dessus, ne permettent donc pas une utilisation dans le cas d'un empilage à grande cadence. De plus, les moyens de transfert des cartouches ou le moyen d'appui contre lequel repose une cartouche en formation sont généralement limités du point de vue de leur déplacement par rapport à la table d'empilage ce qui limite la liberté de choix dans la longueur des cartouches pouvant être fabriqués par un tel dispositif.

Par ailleurs, le pressage réalisé par des moyens à commande pneumatique ou hydraulique est imprécis et difficilement réglable ce qui peut entraîner des dommages dans la cartouche.

Dans US-A-4 772 003, on décrit un dispositif d'empilage de cahiers sur une table d'empilage inclinée comportant un premier support recevant l'extrémité la plus en avant et s'abaissant graduellement depuis la position de charge des cahiers jusqu'à une position intermédiaire sur la table d'empilage, un deuxième support prenant le relais de cette position intermédiaire jusqu'à une position de déchargement de la cartouche et un troisième support supportant l'extrémité arrière tout le long de la table d'empilage, chaque support étant arrangé pour fonctionner en relation avec les autres.

A mi-trajet de la table d'empilage, est disposé un poste de distribution de planches. Lorsqu'une cartouche formée arrive audit point de distribution de planche, son extrémité arrière coïncide avec le poste de distribution de planche qui comporte un moyen d'amenée de la planche à l'arrière de la cartouche derrière le troisième support, celui-ci s'efface sous la table d'empilage et le moyen d'amenée de la planche reste en place pour maintenir l'arrière de la cartouche pourvu d'une planche.

L'alimentation en planche s'effectue pour l'avant par le deuxième support qui comporte une encoche dans laquelle une planche est distribuée depuis le poste de distribution de planche lors du retour de ce support vers l'avant d'une cartouche en formation. A l'extrémité de la table d'empilage, le deuxième support à l'avant de la cartouche vient butée contre un élément fixe monté sur la table d'empilage et ce support placé à l'avant de la cartouche s'efface alors sous la table d'empilage et laisse la planche à l'avant de la cartouche contre l'élément de butée fixe. Ainsi, la cartouche est maintenue pourvue de planches par l'élément de butée à l'avant et par le moyen de mise en place de planches à l'arrière. La cartouche formée est alors entraînée vers un poste de serrage parallèle à la table d'empilage et disposé le long de celle-ci, la cartouche étant logée entre deux plaques de serrage reliées l'une à l'autre par des vérins.

Un tel dispositif ne permet donc pas de fabriquer des cartouches de petites et de grandes longueurs au cours d'une même production sans qu'il soit nécessaire d'arrêter la machine, par exemple pour modifier la position de l'élément de butée, et que les organes de serrage montés avec des vérins ne peuvent présenter qu'une longueur maximale et une longueur minimale. En outre, un tel dispositif ne permet pas d'atteindre des cadences de production élevées, la mise en place des planches prenant du temps dans la mesure où il est nécessaire que la cartouche soit amenée en butée contre ledit élément de butée pour que la planche soit mise en place à son extrémité.

L'invention a pour but principal de proposer un dispositif automatique d'empilage horizontal et de transfert de cahiers sous forme de cartouches, d'une réalisation et d'une conception telles qu'il permet de réaliser facilement un empilage des cahiers, la séparation d'une cartouche desdits cahiers empilés et son transport, les moyens de transfert dudit dispositif étant tels qu'ils offrent un temps de cycle performant, une plus grande liberté pour leur entraînement en translation le long de la table et pour leurs longueurs minimale et maximale d'écartement entre leur partie reposant à l'avant d'une cartouche formée et leur partie reposant à l'arrière d'une cartouche formée, tandis que le pressage de la cartouche formée est assuré de manière efficace et précise avec une plus grande liberté tout en laissant à un opérateur un accès libre et sans danger à la cartouche en formation.

A cet effet, l'invention a pour objet un dispositif automatique d'empilage horizontal et de transfert de cahiers sous forme de cartouches de cahiers empilés, du type comprenant : - un convoyeur d'amenée des cahiers imprimés sous forme de nappe,
- une tête d'empilage horizontal des cahiers à chemin d'amenée vertical (1) desdits cahiers,
- une table d'empilage sur laquelle les cahiers viennent reposer sur leur dos,
- des moyens agencés pour former une séparation entre deux cahiers empilés de manière à former une cartouche de cahiers,
- des moyens de transfert d'une cartouche de cahiers formée, mobiles sous, et le long de, la table d'empilage, comportant au moins un élément d'appui en saillie au-dessus de la table d'empilage et escamotable sous la table d'empilage et contre lequel s'appuie l'extrémité avant d'une cartouche, ledit élément d'appui étant porté par un premier chariot et au moins un élément de butée entraînable entre une position effacée sous la table d'empilage et une position en saillie au-dessus de la table d'empilage, position à laquelle ledit élément de butée s'étend contre l'extrémité arrière d'une cartouche formée, ledit élément de butée s'introduisant entre deux cahiers séparés et étant porté par un deuxième chariot, lesdits chariots étant entraînables en déplacement sous, et le long de, la table d'empilage,
- un organe d'appui pour une nouvelle cartouche en formation porté par un troisième chariot mobile sous, et le long de la table d'empilage, ledit organe d'appui étant entraînable entre une position effacée au-dessous de la table d'empilage et une position en saillie au-dessus de la table, et
- des moyens pour la distribution et la mise en place de planches avant et arrière aux extrémités d'une cartouche depuis un magasin de planches, caractérisé en ce que le premier chariot, le deuxième chariot et le troisième chariot sont entraînables en déplacement de manière indépendante les uns des autres dans le sens d'avancée de la table d'empilage et dans son sens contraire, au cours de l'empilage des cahiers, le deuxième et le troisième chariots étant respectivement entraînables en déplacement relatif dans le sens d'avancée de la table d'empilage et dans le sens contraire par rapport à une planche mise en place transversalement sur la table d'empilage par les moyens de distribution et de mise en place des planches disposés au voisinage du point d'empilage, lors de l'apparition de l'espace de séparation au sein des cahiers empilés, pour mettre en place une planche à l'extrémité arrière de la cartouche formée et une planche à l'extrémité avant de la cartouche en formation.

Ainsi, de manière particulièrement avantageuse, les deuxième et troisième chariots mobiles étant entraînables en déplacement indépendamment l'un de l'autre dans le sens d'avancée des cahiers et dans le sens contraire, en subissant des ralentissements et/ou des accélérations alors que l'empilage et la séparation s'effectuent, il est alors possible de les faire coopérer avec les moyens de distribution de planches de telle manière que le temps de mise en place des planches se retrouve complètement masqué dans le temps de cycle.

De manière avantageuse, le deuxième chariot et le troisième chariot mais également le premier chariot mobile sont entraînables en déplacement de manière indépendante les uns des autres, de préférence par des moyens de commande électriques, ce qui permet de conférer de manière précise aux uns et aux autres des vitesses de déplacement indépendantes, différentes les unes des autres et modifiables, de leur faire subir des accélérations ou des ralentissements et de les entraîner dans le sens d'avancée de la table d'empilage ou dans le sens contraire et ce, de manière indépendante, chaque chariot étant entraîné de manière synchrone selon les différentes phases de fonctionnement du dispositif.

Par conséquent, on favorise la formation de cartouche sans risque de détérioration de celle-ci, en particulier au cours du pressage et du-transfert de la cartouche formée, puisque le dispositif selon l'invention permet de mettre en place les planches à l'avant et à l'arrière d'une cartouche lors de l'apparition de la séparation entre une cartouche formée et une cartouche en formation, c'est-à-dire avant le transfert de ladite cartouche formée. Ceci intervient de manière avantageuse, sans que le cycle de traitement soit rallongé, ce qui permet d'utiliser en particulier un tel dispositif en tant que dispositif d'empilage et de transfert à cadence élevée.

Un dispositif selon l'invention permet donc une mise en place des planches aux extrémités de la cartouche de manière efficace, sûre et rapide et s'inscrivant dans un cycle de production à cadence élevée.

De plus, le dispositif selon l'invention permet une mise en place des planches à l'extrémité avant d'une cartouche en formation puis à l'extrémité arrière d'une cartouche formée de façon totalement indépendante de la longueur de la cartouche. On a donc une liberté beaucoup plus grande qu'avec les dispositifs cités précédemment.

Selon un autre avantage, du dispositif selon l'invention, le premier et le deuxième chariots mobiles constituant les moyens de transfert étant totalement indépendants dans leur entraînement et quant à leur sens d'entraînement par rapport à la table d'empilage, il est possible d'instaurer au sein de la cartouche, entre ces chariots de transfert, une pression réglable par la vitesse respective des deuxième et troisième chariots. Ainsi, on obtient un pressage de la cartouche motorisé.

De plus, ce pressage intervient quelle que soit la longueur de la cartouche, puisque les chariots étant indépendants, on peut réaliser avec un même dispositif des cartouches de cahiers de différentes longueurs et, en théorie, sans limites de longueurs. Ainsi, l'écartement minimal entre les deux chariots est plus avantageux que dans les dispositifs pourvus de moyens de transfert télescopiques.

En outre, la cartouche étant pressée par ses moyens de transfert, il y a un gain de temps, la cartouche n'ayant pas besoin d'être manipulée ou envoyée vers d'autres organes pour être pressée ce qui permet d'optimiser le temps de cycle.

De manière avantageuse, il est possible d'instaurer ou non une pression au sein de la cartouche et d'ajuster ladite pression en fonction du type de cahiers transportés. Avec un dispositif selon l'invention, il est donc possible de serrer très fortement des cahiers qui sont symétriques et stables ou très peu une cartouche de cahiers dissymétriques (par exemple présentant un pli plus épais) qui éclaterait au moindre serrage longitudinal exercé de manière pneumatique par des moyens connus.

De préférence, la pression est réglable électriquement par la vitesse respective desdits chariots et le couple imposé par les moyens de commande électrique tels que des moteurs des deux chariots. De plus, la commande des moteurs peut être effectuée de manière numérique. L'ajustement et le réglage de cette pression s'effectuent en conséquence de manière plus fine et plus précise qu'avec des moyens de pressage à commande pneumatique ou hydraulique.

De préférence, la pression appliquée se situe dans la plage de 0 à 500 kg.

Le premier et le deuxième chariots étant placés sous la table d'empilage, l'accès à ladite table d'empilage est possible dès lors que les éléments d'appui et de butée portés par lesdits premier et deuxième chariots sont escamotés sous la table, que lesdits chariots soient mobiles ou immobiles. Ainsi, un opérateur peut contrôler visuellement une cartouche en formation et intervenir sur ladite cartouche en formation, par exemple, pour retirer un cahier déchiré ou mal positionné dans ladite cartouche sans qu'il soit nécessaire d'arrêter le dispositif pour des raisons de sécurité et de protection de l'opérateur.

L'élément d'appui en saillie au-dessus du niveau de la table d'empilage et contre lequel s'appuie l'extrémité avant d'une cartouche étant également escamotable sous la table d'empilage, lorsque les premier et deuxième chariots sont ramenés vers la tête d'empilage, aucun élément d'appui ou de butée n'est en saillie au-dessus de la table d'empilage, ce qui assure une plus grande sécurité à l'ensemble, en particulier lorsqu'un opérateur intervient sur la cartouche en formation.

Les moyens agencés pour former une séparation entre deux cahiers de manière à séparer un empilage de cahiers en une cartouche formée et une cartouche en formation peuvent être tout moyens de séparation appropriés et connus en soi. De préférence, le dispositif selon l'invention comporte en tant que moyens agencés pour former une séparation entre deux cahiers, un dispositif de séparation de cahiers dans la nappe d'amenée des cahiers de sorte à créer un espace de séparation entre deux cahiers au niveau du point d'empilage.

De manière avantageuse, les moyens de distribution et de mise en place d'une planche à l'extrémité avant d'une cartouche sont les mêmes que ceux pour la mise en place de la planche à l'extrémité arrière de la cartouche et comportent en outre des moyens de retenue des cahiers interposables dans le chemin d'avancée de l'empilage à proximité du point d'empilage et coopérant avec l'élément de butée du deuxième chariot mobile ou l'organe d'appui porté par le troisième chariot mobile de manière à créer, entre lesdits moyens de retenue interposés sur le chemin d'avancée de l'empilage et ledit élément de butée ou ledit organe d'appui, un espace de réception d'une planche arrière ou respectivement avant pour une cartouche, lesdits moyens de retenue étant positionnés de sorte que ledit espace est créé en correspondance avec les moyens de distribution, connus en soi, d'une planche depuis un magasin de stockage, le deuxième chariot mobile ou le troisième chariot mobile permettant respectivement d'entraîner l'élément de butée ou l'organe d'appui de sorte que celui-ci puisse emprisonner la planche à l'extrémité arrière de la cartouche formée ou avant de la cartouche en formation.

Ainsi, de manière avantageuse, le deuxième chariot mobile étant entraîné en translation de manière indépendante du premier chariot mobile, ledit deuxième chariot mobile peut se déplacer en translation pour coopérer avec les moyens de retenue sans perturber l'avancée du premier chariot mobile.

De manière avantageuse, les moyens de retenue sont constitués par deux volets disposés respectivement de part et d'autre de la table d'empilage et entraînables en translation transversalement au sens d'avancée des cahiers empilés en rapprochement l'un de l'autre de sorte qu'ils sont interposés sur le chemin d'avancée de la table d'empilage et en écartement l'un de l'autre de sorte qu'ils s'effacent et libèrent le chemin d'avancée de l'empilage.

Lorsqu'une séparation apparaît entre deux cahiers, par exemple par l'apparition d'un espace de séparation au point d'empilage, cette séparation ou espace de séparation se situe avant les moyens de retenue sur la table d'empilage.

L'élément d'appui du premier chariot mobile repose contre l'extrémité avant de la cartouche qui était jusque là en formation. L'élément de butée du deuxième chariot mobile est alors introduit à l'extrémité arrière de la cartouche formée au niveau de l'espace de séparation et entraîne l'arrière de ladite cartouche formée au-delà des moyens de retenue des cahiers dans le chemin d'avancée de l'empilage qui, alors interposés dans le chemin d'avancée de l'empilage, forment entre eux et l'élément de butée du deuxième chariot un espace de réception dans lequel les moyens de distribution d'une planche introduisent une planche, ledit élément de butée s'effaçant alors au-dessous de la table d'empilage et étant entraîné par le deuxième chariot mobile en déplacement dans le sens contraire du sens d'avancée pour venir en coïncidence ou en arrière des moyens de retenue entre lesquels ledit élément de butée est amené de nouveau en saillie au-dessus de la table d'empilage derrière la planche arrière à l'extrémité arrière de la cartouche formée. La cartouche est ensuite emmenée par lesdits premier et deuxième chariots mobiles vers un poste d'emballage tel qu'un poste de cerclage dont le tunnel de cerclage est positionné en ligne à l'extrémité de la table d'empilage.

Ainsi, lorsque la planche est introduite entre les moyens de retenue et l'élément de butée du deuxième chariot mobile, celui-ci peut être effacé sous la table d'empilage dans la mesure où les moyens de retenue maintiennent la planche et les cahiers de l'extrémité arrière de la cartouche, évitant par conséquent l'écroulement de l'empilage de cahiers, le temps que l'élément de butée soit de nouveau amené en saillie derrière la planche.

De manière avantageuse, le deuxième chariot mobile étant entraîné en déplacement de manière indépendante par rapport au premier chariot mobile dont l'élément d'appui s'étend contre l'extrémité avant de la cartouche formée, on imprime une vitesse supérieure audit deuxième chariot mobile pour entraîner l'arrière de la cartouche formée au-delà des moyens de retenue et ramener ledit élément de butée derrière la planche distribuée de sorte que cette distribution et cette mise en place de la planche arrière s'effectuent en un temps très réduit ou quasiment masqué par rapport au temps du cycle.

De préférence, l'organe d'appui porté par le troisième chariot mobile est introduit également entre deux cahiers séparés, par exemple dans l'espace de séparation au point d'empilage, de manière à reposer contre l'extrémité avant d'une nouvelle cartouche en formation et, lorsqu'il arrive au voisinage ou en coïncidence avec les moyens de retenue interposés dans le chemin d'empilage, ledit organe d'appui est entraîné par le troisième chariot mobile au-delà desdits moyens de retenue de manière à créer un espace entre lesdits moyens de retenue et ledit organe d'appui, espace dans lequel les moyens de distribution d'une planche introduisent une planche pour l'extrémité avant de la cartouche en formation, ledit organe d'appui étant ensuite ramené sensiblement en coïncidence avec les moyens de retenue de manière à emprisonner la planche avant tandis que les moyens de retenue sont actionnés pour libérer le chemin d'avancée de l'empilage.

Ainsi, les cahiers de la cartouche en formation sont retenus par les moyens de retenue interposés dans le chemin d'empilage alors que l'organe d'appui est écarté de l'avant de la cartouche. Avantageusement, la mise en place de la planche s'effectue également en temps masqué par rapport au cycle de formation de la cartouche car cette mise en place de la planche s'effectue au cours de la formation de la cartouche tandis que la cartouche précédente est transportée. De plus, on obtient une mise en place de la planche d'une précision et d'une fiabilité totalement indépendantes de la vitesse de production des cahiers qui arrivent, l'entraînement en déplacement de l'organe d'appui par son chariot mobile étant alors totalement indépendant de la vitesse d'avancée de la cartouche en formation et ne la perturbant pas.

Selon une seconde forme de réalisation, les moyens de distribution de planches sont positionnés adjacents à la table d'empilage au voisinage du point d'empilage et sont constitués d'un magasin de planches et d'une pince de préhension d'une planche montée à l'extrémité d'un bras articulé, ladite pince amenant successivement deux planches dans l'espace de séparation créé entre une cartouche formée et une cartouche en formation, l'une à l'arrière de la cartouche formée, l'élément de butée retenant l'arrière de la cartouche étant rétracté sous la table et étant entraîné par le deuxième chariot qui le porte à l'arrière de la planche maintenue par la pince en travers de la table d'empilage, ledit élément de butée étant de nouveau amené en saillie et ramené à l'arrière de la cartouche, emprisonnant ainsi la planche, et l'autre planche à l'avant de la cartouche en formation, la pince amenant la seconde planche dans l'espace de séparation, c'est-à-dire à l'avant d'une cartouche en formation, l'organe d'appui à l'avant de ladite cartouche étant escamoté sous la table et entraîné par le troisième chariot au-delà de la planche puis étant entraîné de nouveau en saillie au-dessus de la table pour venir plaquer ladite planche à l'avant de la cartouche.

Ces moyens de distribution permettent de positionner la planche de manière fiable et l'actionnement de la pince peut être anticipé ce qui permet d'améliorer encore le gain de temps au cours du cycle. De plus, la planche arrière est mise très tôt dans le cycle ce qui permet de réaliser un trajet de l'empilage à un poste de cerclage sans interruption, donc plus rapidement puisqu'il n'y qu'une seule accélération et décélération pour l'ensemble du trajet.

En outre, cette forme de réalisation présente un avantage supplémentaire par rapport à la première forme de réalisation, dans la mesure où la mise en place de la planche à l'avant ne dépend plus du passage entre les volets de retenue ce qui permet d'effectuer cette mise en place de la planche avant de manière désynchronisée par rapport à l'éjection de la cartouche formée.

Tous les mouvements pour la mise en place de la planche à l'avant de la cartouche et à l'arrière de ladite cartouche sont effectués en parfaite synchronisation avec la vitesse relative d'empilage, cette synchronisation étant permise du fait de la maîtrise des vitesses d'entraînement en translation des chariots mobiles indépendants, en particulier du fait de la maîtrise numérique de la commande des vitesses des moteurs entraînant lesdits chariots.

En particulier, à l'aide de certaines technologies de moteur, on obtient un arrêt des moteurs avec blocage et conservation parfaite de la pression au sein de la cartouche.

De manière avantageuse, avec le dispositif selon l'invention, on obtient ainsi une cartouche formée présentant une planche à ses deux extrémités de telle sorte qu'il est possible, sans endommager la cartouche, de la presser entre les deux chariots mobiles dès l'éjection de la cartouche et d'imposer une vitesse de transfert élevée au cours du transfert en ligne de la cartouche vers un autre poste en faisant glisser ladite cartouche sur la table d'empilage. Ce dispositif est donc approprié pour une utilisation en tant que dispositif d'empilage de cahiers, de formation de cartouches desdits cahiers et de transfert desdites cartouche à cadence élevée.

De préférence, on met en place à l'extrémité de la table d'empilage un poste d'emballage tel qu'un poste de cerclage qui se trouve ainsi en ligne avec le dispositif d'empilage selon l'invention, les premier et deuxième chariots dudit dispositif entraînant en ligne une cartouche formée jusqu'audit poste de cerclage.

Selon une forme de réalisation préférée du dispositif selon l'invention, l'élément de butée du deuxième chariot mobile est réalisé sous la forme d'au moins un doigt de butée entraînable entre une position où il est en saillie au-dessus de la table d'empilage et une position où il est effacé sous la table d'empilage, une courroie dont les extrémités sont fixées au chariot étant enroulée autour du doigt en passant par l'extrémité supérieure et l'extrémité inférieure dudit doigt pourvues respectivement d'un galet rotatif de telle sorte que, lors de la mise en saillie d'un doigt de butée au-dessus de la table d'empilage pour venir en butée contre l'extrémité arrière de la cartouche formée, les extrémités du doigt roulent le long de la boucle formée par la courroie et ladite courroie entraînée par le doigt applique sa surface contre la surface du cahier et, lors de l'effacement dudit doigt, la courroie se déroule et s'écarte de la surface dudit cahier. La surface de la courroie reste donc immobile par rapport à la surface du cahier, c'est-à-dire sans glissement, lors de l'introduction ou de l'escamotage du doigt de butée.

De préférence, l'élément d'appui du premier chariot mobile est réalisé sous forme d'au moins un doigt d'appui d'un type connu en soi ou réalisé de la même manière qu'un doigt de butée tel que décrit ci-dessus.

De préférence, chaque volet des moyens de retenue des cahiers présente également au moins une courroie formant une boucle entourant ledit volet, les extrémités de la courroie étant fixes par rapport audit volet de sorte que le volet se déplace dans ladite courroie et lorsque des cahiers viennent en butée contre lesdits volets, la courroie est appliquée contre la surface des cahiers et lorsque les volets s'écartent de part et d'autre de la table d'empilage pour libérer les cahiers, la courroie se déroule et s'écarte de la surface des cahiers sans frottement sur lesdits cahiers.

On évite ainsi tout risque d'endommagement, de maculage des cahiers lié au frottement et au glissement du ou des doigts ou des volets contre les cahiers lors du mouvement coulissant desdits doigts de butée ou d'appui ou des volets de retenue.

On décrira maintenant l'invention plus en détail en référence au dessin annexé dans lequel :
les figures 1a et 1b représentent respectivement une vue latérale et une vue du dessus d'une partie du dispositif selon une première forme de réalisation de l'invention lors de l'apparition d'un espace de séparation dans l'empilage ;
les figures 2a et 2b représentent respectivement une vue latérale et une vue du dessus du dispositif selon les figures la et 1b lors du dégagement de la cartouche formée ;
les figures 3a et 3b représentent respectivement une vue latérale et une vue du dessus d'un dispositif selon une seconde forme de réalisation de l'invention lors de l'apparition d'un espace de séparation dans l'empilage ;
les figures 4a et 4b représentent respectivement une vue latérale et une vue du dessus d'un dispositif selon les figures 3a et 3b lors du dégagement de la cartouche formée ;
les figures 5a et 5b représentent une vue latérale d'un doigt de butée du deuxième chariot d'un dispositif selon l'invention ;
les figures 6a et 6b représentent respectivement une vue latérale du poste de cerclage d'un dispositif selon l'invention et une vue avant dudit poste ; et
les figures 7a et 7b représentent respectivement une vue latérale d'une variante du poste de cerclage d'un dispositif selon l'invention et une vue avant dudit poste.

Les figures 1a, 1b, 2a, 2b, 3a, 3b, 4a et 4b représentent, pour des raisons de clarté, uniquement une partie du dispositif d'empilage selon l'invention, le chemin d'amenée des cahiers en nappe, les moyens agencés pour former une séparation entre deux cahiers dans l'exemple représenté ici un dispositif de séparation de cahiers au sein de la nappe d'amenée et le poste d'emballage en sortie du dispositif n'étant pas représentés dans la mesure où ils peuvent être de types connus en soi.

La tête d'empilage, qui peut être d'un type connu en soi, est représentée également de façon partielle, les figures 1a, 1b, 2a, 2b, 3a, 3b, 4a et 4b ne représentant que le chemin d'amenée vertical 1 des cahiers C jusqu'au point d'empilage sur la table d'empilage 2.

Le dispositif selon l'invention comporte des moyens de transfert permettant l'amenée d'une cartouche formée vers un autre poste de traitement de la cartouche formée tel qu'un poste de cerclage.

Ces moyens de transfert sont constitués par un premier et un deuxième chariots indépendants mobiles sous et le long de la table d'empilage 2. Le premier chariot mobile 3 comporte un élément d'appui constitué au moins d'un doigt d'appui 3a, de préférence deux, en saillie au-dessus de la table d'empilage 2 et propres à s'étendre contre l'extrémité avant d'une cartouche. De préférence, les doigts d'appui 3a sont réalisés effaçables sous la table d'empilage 2.

Un organe d'appui 6 pour recevoir les cahiers C d'une nouvelle cartouche en formation est porté par un troisième chariot 7 mobile sous et le long de la table d'empilage 2.

Le deuxième chariot mobile 4 est positionné derrière le premier chariot mobile 3 dans le sens de l'avancée de la table d'empilage 2 et porte un élément de butée 4a entraînable en coulissement par rapport audit chariot 4 entre une position où il est effacé sous la table d'empilage 2 et une position où il est en saillie au-dessus de la table d'empilage 2 de manière à venir en butée contre l'extrémité arrière d'une cartouche formée.

Une cartouche est formée lorsqu'apparaît un espace de séparation 5 au sein de l'empilage résultant de l'action des moyens de séparation des cahiers dans la nappe d'amenée.

Lorsque l'espace de séparation 5 apparaît sur la table d'empilage 2, l'élément de butée 4a du deuxième chariot mobile 4 positionné sous la table d'empilage 2 à proximité du point d'empilage est entraîné de manière synchrone en saillie au-dessus de ladite table 2 à l'intérieur de l'espace de séparation 5 de manière à venir en butée contre le dernier cahier empilé avant cet espace de séparation 5, les doigts d'appui 3a reposant contre l'avant de la cartouche.

De même, on introduit dans ledit espace de séparation 5 l'organe d'appui 6 pour recevoir les cahiers de la nouvelle cartouche en formation arrivant après l'espace de séparation 5. Cet organe d'appui 6 est porté par le troisième chariot 7 et est entraînable en coulissement par rapport audit chariot 7 entre une position effacée sous la table 2 et une position en saillie au-dessus de la table 2.

Les deux chariots 3 et 4 des moyens de transfert et le chariot 7 de l'organe d'appui 6 sont entraînables en déplacement sous, et le long de la table d'empilage, dans le sens d'avancée de ladite table et le sens contraire, indépendamment les uns des autres et de préférence à l'aide de moyens de commande électrique.

De préférence, les chariots 3 et 4 se déplacent guidés dans des rails longitudinaux 13 positionnés sous la table 2 sensiblement à l'aplomb des bords longitudinaux de la table 2 tandis que le troisième chariot mobile 7 est guidé le long d'un rail longitudinal sensiblement au centre de la table 2. Les chariots 3 et 4 sont pourvus de galets rotatifs 15 guidés dans lesdits rails 13, 14. Tous autres moyens d'entraînement appropriés et de type connus en soi peuvent être utilisés.

De préférence, l'élément de butée 4a du deuxième chariot 4 de transfert est réalisé sous la forme de deux doigts de butée entraînables entre une position où ils sont en saillie au-dessus de la table d'empilage 2 et une position où ils sont effacés sous la table d'empilage 2.

Une courroie 11 dont les extrémités 11a sont fixées au chariot 4 est enroulée autour de chaque doigt 4a en passant par l'extrémité supérieure et l'extrémité inférieure dudit doigt 4a pourvues respectivement d'un galet rotatif 12. Ainsi, lors de la mise en saillie, d'un doigt de butée 4a au-dessus de la table d'empilage 2 pour venir en butée contre l'extrémité arrière de la cartouche formée, les extrémités du doigt 4a roulent le long de la boucle formée par la courroie 11 et ladite courroie 11 entraînée par le doigt 4a applique sa surface contre la surface du cahier C et, lors de l'effacement dudit doigt 4a, la courroie 11 se déroule et s'écarte de la surface dudit cahier C.

Ainsi, la surface de la courroie 11 reste toujours immobile par rapport à la surface du cahier C, c'est-à-dire sans glissement, lors de l'introduction ou de l'escamotage du doigt de butée 4a.

Les doigts d'appui 3a escamotables sous la table d'empilage 2 peuvent être d'un type connu en soi ou ils peuvent être réalisés de la même manière que les doigts de butée 4a.

Le dispositif selon l'invention comporte en outre des moyens de distribution et de mise en place de planches aux deux extrémités d'une cartouche avant le transfert de celle-ci.

Selon une forme de réalisation représentée aux figures 1a, 1b 2a et 2b, les moyens sont constitués d'un magasin pour les planches et de moyens de distribution des planches en soi connus (non représentés), ainsi que de moyens de retenue des cahiers pouvant être interposés dans le chemin d'avancée de l'empilage.

Ces moyens de retenue, comportant chacun au moins une courroie fonctionnant comme la courroie 11 de l'élément de butée, coopèrent soit avec l'élément de butée 4a pour former un espace dans lequel est introduite une planche à l'extrémité arrière d'une cartouche formée, soit avec l'organe d'appui 6 pour former un espace dans lequel est introduite une planche pour l'extrémité avant d'une cartouche en formation.

Ces moyens de retenue pouvant être interposés dans le chemin d'avancée de l'empilage sont constitués de deux volets 8, appelés également cônes, positionnés de part et d'autre de la table d'empilage 2 et entraînables en déplacement transversalement au sens d'avancée de la table d'empilage en rapprochement et en écartement l'un de l'autre (selon la double flèche A aux figures 1b et 2b), les volets 8 étant ainsi respectivement interposés dans le chemin d'avancée des cahiers C ou effacés dudit chemin.

Le dispositif de la présente invention fonctionne de la manière suivante, on amène des cahiers C sous forme de nappe de cahiers C à une tête d'empilage horizontal à chemin 5 d'amenée vertical 1 et on effectue, par exemple, une séparation entre deux cahiers au sein de la nappe avant l'arrivée à la tête d'empilage de sorte qu'un espace de séparation 5 sera créé au sein des cahiers empilés horizontalement sur la table d'empilage 2 en sortie de la tête d'empilage au point d'empilage.

On amène, à l'extrémité avant d'une cartouche en formation, le premier chariot 3 mobile sous la table d'empilage 2 de telle sorte que les doigts d'appui 3a qu'il porte reposent contre l'avant de la cartouche en formation pourvue d'une planche avant 10, le deuxième chariot 4 mobile ayant été ramené sous la table d'empilage 2 à proximité du point d'empilage, son élément de butée 4a étant effacé sous la table 2.

Lorsque l'espace de séparation 5 apparaît dans l'empilage de cahiers C, on y introduit l'élément de butée 4a en saillie au-dessus de la table 2, ledit élément de butée 4a reposant alors contre l'extrémité arrière du dernier cahier empilé de la cartouche ainsi formée. Le deuxième chariot mobile 4 entraîne alors l'extrémité arrière de la cartouche au-delà des moyens de retenue ou volets 8 des cahiers C dans le chemin d'avancée de l'empilage, lesdits moyens de retenue 8 étant alors positionnés de manière à s'interposer dans le chemin d'avancée à l'arrière de la cartouche. On introduit ensuite, depuis un magasin (non représenté) positionné en correspondance le long de la table d'empilage 2, une planche arrière 9 entre les moyens de retenue 8 et l'élément de butée 4a à l'arrière de la cartouche, on efface ledit élément de butée 4a sous la table d'empilage 2 et le deuxième chariot mobile 4 amène alors ledit élément de butée 4a sensiblement en coïncidence avec les moyens de retenue 8 derrière la planche 9 où il est entraîné à nouveau en saillie au-dessus de la table 2. Les moyens de retenue 8 sont effacés du chemin d'avancée de l'empilage et l'élément de butée 4a s'étend alors contre la planche arrière 9 positionnée à l'extrémité de la cartouche formée.

Dans cette séquence, le chariot 3 avance indépendamment du chariot 4 mais de manière synchrone avec celui-ci.

Cette cartouche présente une planche avant 10 et une planche arrière 9 et les premier et deuxième chariots mobiles 3, 4 peuvent alors transférer ladite cartouche tout en la serrant vers un poste de cerclage par exemple constitué d'un tunnel de cerclage 30 positionné à l'extrémité de la table d'empilage. Au niveau du poste de cerclage, une fois la cartouche cerclée, les doigts d'appui 3a du premier chariot mobile 3 et les doigts de butée 4a du deuxième chariot mobile 4 peuvent être escamotés sous la table d'empilage 2 dans le tunnel de cerclage 30, lesdits premier et deuxième chariots mobiles 3, 4 pouvant être ramenés vers la tête d'empilage 1 tout en laissant disponible l'accès à la table d'empilage 2 tandis que la cartouche cerclée est éjectée vers un autre poste, par exemple un poste de palettisation. Ainsi, un opérateur intervenant sur une cartouche en formation n'empêche pas le retour desdits chariots 3, 4 vers la tête d'empilage 1 mais ne risque pas d'être blessé par les doigts d'appui 3a ou les doigts de butée 4a en saillie au-dessus de la table d'empilage 2.

Lors de l'apparition de l'espace de séparation 5 au sein des cahiers empilés, on introduit également l'organe d'appui 6 porté par le troisième chariot mobile 7, qui était jusque là escamoté sous la table d'empilage 2, et qui sert alors d'appui aux cahiers de la nouvelle cartouche en formation. Cet organe d'appui 6, lorsqu'il arrive sensiblement en coïncidence avec les moyens de retenue 8 qui sont en position interposée dans le chemin d'avancée de l'empilage, est entraîné par son chariot mobile 7 au-delà desdits moyens de retenue 8 de manière à s'écarter de l'avant de la cartouche en formation. Une planche 10 est alors introduite dans l'espace entre les moyens de retenue 8 et l'organe d'appui 6. L'organe d'appui 6 est alors ramené au voisinage ou en coïncidence avec les moyens de retenue 8 effacés du chemin d'avancée de l'empilage, la cartouche en formation présentant une planche avant 10.

Une fois la planche 10 mise en place, la cartouche continue son avancée sur la table d'empilage 2 et, lorsque le premier chariot 3 mobile des moyens de transfert est ramené après avoir transféré une cartouche, ses doigts d'appui 3a sont escamotés sous la table d'empilage 2 et sont amenés en saillie au-dessus de ladite table d'empilage 2 pour venir reposer contre la planche avant 10 de la cartouche en formation. L'organe d'appui 6 qui maintenait jusque-là la cartouche en formation est effacé sous la table d'empilage 2 et est ramené par le troisième chariot mobile 7 au niveau du point d'empilage de ladite table 2 de manière à pouvoir être introduit dans un nouvel espace de séparation 5.

L'espace d'insertion de la planche avant 10 ou arrière 9 est donc toujours au-delà des moyens de retenue 8 dans le sens d'avancée en correspondance avec les moyens de distribution de planches 9, 10.

Aux figures 3a, 3b, 4a et 4b est représentée une autre forme de réalisation des moyens de distribution de planches. Ceux-ci sont positionnés adjacents à la table d'empilage 2 au voisinage du point d'empilage et sont constitués d'un magasin de planches (non représenté) et d'une pince de préhension 20 d'une planche 9, 10 et montée à l'extrémité d'un bras articulé (non représenté).

La pince 20 amène successivement deux planches 9, 10 dans l'espace de séparation créé entre une cartouche formée et une cartouche en formation, l'une 9 à l'arrière de la cartouche formée et l'autre 10 à l'avant.

Ainsi, lorsque l'espace de séparation 5 apparaît entre deux cahiers formant une cartouche formée et une cartouche en formation, la pince 20 amène une première planche 9 dans ledit espace 5, la planche 9 s'étendant transversalement à la table d'empilage 2 (figures 3a, 3b). L'élément de butée 4a retenant l'arrière de la cartouche est alors rétracté sous la table 2 et le deuxième chariot 4 est amené sous la table d'empilage 2 en arrière de la planche 9 maintenue par la pince 20 en travers de la table d'empilage 20.

L'élément de butée 4a est de nouveau amené en saillie et entraîné par le chariot 4 à l'arrière de la cartouche, emprisonnant ainsi la planche 9 à l'arrière de la cartouche formée qui peut être éjectée par le premier et le deuxième chariots 4, 3.

Une autre planche 10 est alors amenée par la pince 20 dans l'espace 5 à l'avant de la cartouche en formation, l'organe d'appui 6 à l'avant de ladite cartouche étant alors escamoté sous la table 2 et entraîné au-delà de la planche 10 par le troisième chariot 7. Ledit organe d'appui 6 est alors entraîné de nouveau en saillie au-dessus de la table 2 puis ramener vers l'avant de la cartouche en formation pour venir plaquer ladite planche 10 à l'avant de la cartouche en formation (figure 4a, 4b).

De préférence, le poste de cerclage est constitué d'un tunnel de cerclage 30 positionné en ligne à l'extrémité de la table d'empilage 2 de telle sorte que les premier et deuxième chariots 3, 4 amènent en ligne une cartouche formée dans ledit poste de cerclage 30 dont la surface de réception de la cartouche est constituée de rouleaux 36, entraînables en rotation, s'étendant longitudinalement en sortie de la table d'empilage 2, les chariots 3 et 4 pouvant se positionner sous les rouleaux 36 et les éléments d'appui 3a et de butée 4a étant engagés entre deux rouleaux 36.

Ce tunnel de cerclage 30 présente de préférence un bras de fermeture 31 mis en place lorsqu'une cartouche est amenée dans ledit tunnel 30. Ce bras de fermeture 31 est positionné à l'extrémité d'entrée du tunnel de manière à s'étendre verticalement entre la partie supérieure et la partie inférieure dudit tunnel et est monté coulissant en translation selon au moins un axe transversal 32, 33 au tunnel 30 entre une position d'ouverture du tunnel 30 (position de gauche de la figure 4b) où il est entraîné en translation en écartement de ladite ouverture et une position de fermeture (position de droite de la figure 4b) où il est interposé dans ladite ouverture du tunnel 30.

Ainsi, le bras de fermeture 31 est monté coulissant en translation le long d'au moins un axe de guidage transversal 32, 33 au tunnel de cerclage 30 de manière à s'étendre verticalement entre la partie supérieure et la partie inférieure du tunnel à l'entrée dudit tunnel et est entraîné en coulissement le long dudit axe 32, 33 par un vérin 34, de préférence sans tige avec lequel il est en liaison.

De préférence, le bras de fermeture 31 est monté, à l'aide de douilles à billes 35 sur deux axes parallèles de guidage 32, 33 s'étendant transversalement au tunnel 30 dans sa partie supérieure et est en liaison également avec un vérin 34, de préférence sans tige entraînable en translation de gauche à droite et de droite à gauche tel qu'on peut le voir aux figures 4a et 4b. Un tel mouvement en coulissement du bras de fermeture 31 est ainsi obtenu de manière simple et rapide et en temps masqué par rapport à l'enlèvement des éléments d'appui 3a et de butée 4a tenant la cartouche.

Un tel tunnel de cerclage 30 permet notamment de ne pas allonger le temps de cycle de traitement d'une cartouche. De plus, une fois la cartouche cerclée, les éléments de butée 4a et d'appui 3a sont escamotés sous la surface de réception du tunnel 30 de manière à être ramenés vers la tête d'empilage pour prendre une nouvelle cartouche tandis que l'entraînement en rotation des rouleaux 36 de la surface de réception du tunnel de cerclage permet d'entraîner la cartouche vers un autre poste.

Le tunnel de cerclage 30 présente à son extrémité la cercleuse 37 (figure 6a). Lors du cerclage, l'extrémité avant de la cartouche est distante de la cercleuse 37 de l'épaisseur des doigts 3a portés par le chariot 3. On observe alors une flèche due à la tension du lien et un relâchement du lien dû à la position de la soudure du lien qui est située derrière lesdits doigts d'appui 3 dans la cercleuse 37, cette soudure venant se plaquer ensuite sous l'effet de la tension.

Selon une forme préférée du poste de cerclage, la cercleuse 37 présente, sur sa paroi 37a en regard de l'extrémité avant de la cartouche, des encoches 38 dans lesquelles les doigts 3a constituant l'élément d'appui porté par le premier chariot 3 s'engagent. De cette manière, on rend confondus le plan de l'extrémité avant de la cartouche et le plan de la cercleuse. Il n'existe donc plus de flèche, ou elle est au moins fortement diminuée, puisque la soudure est effectuée dans l'alignement du plan de la cartouche. Il n'est donc pas nécessaire de tendre aussi fort qu'auparavant pour un même résultat de tension sur la cartouche cerclée.

De préférence, la commande synchronisée en action de tous les organes constituant le dispositif selon l'invention est obtenue par une unité de gestion électronique de commande à l'aide de moyens appropriés connus en soi.

On obtient avec l'invention un dispositif dont la mise en place des planches principalement en temps masqué, le pressage et le transfert de la cartouche se font en ligne, dès l'éjection de la cartouche de la partie empilage et dont la vitesse de transfert de cartouche ainsi que la force de pressage est aisément réglable de telle sorte que ce dispositif peut avantageusement être utilisé avec des empilages à grande cadence.

## Revendications

1. Dispositif automatique d'empilage horizontal et de transfert de cahiers sous forme de cartouches de cahiers empilés du type comprenant :
- un convoyeur d'amenée des cahiers (C) imprimés sous forme de nappe,
- une tête d'empilage horizontal des cahiers (C) à chemin d'amenée vertical (1) desdits cahiers,
- une table d'empilage (2) sur laquelle les cahiers (C) viennent reposer sur leur dos,
- des moyens agencés pour former une séparation entre deux cahiers empilés de manière à former une cartouche de cahiers (C),
- des moyens de transfert d'une cartouche de cahiers (C) formée, mobiles sous, et le long de, la table d'empilage (2), comportant au moins un élément d'appui (3a) en saillie au-dessus de la table d'empilage (2) et escamotable sous la table d'empilage (2) et contre lequel s'appuie l'extrémité avant d'une cartouche, ledit élément d'appui étant porté par un premier chariot (3), et au moins un élément de butée (4a) entraînable entre une position effacée sous la table d'empilage (2) et une position en saillie au-dessus de la table d'empilage (2), position à laquelle ledit élément de butée (4a) s'étend contre l'extrémité arrière d'une cartouche formée, ledit élément de butée (4a) s'introduisant entre deux cahiers (C) séparés et étant porté par un deuxième chariot (4), lesdits chariots (3, 4) étant entraînables en déplacement sous, et le long de, la table d'empilage (2),
- un organe d'appui (6) pour une nouvelle cartouche en formation porté par un troisième chariot mobile (7) sous, et le long de la table d'empilage, ledit organe d'appui (6) étant entraînable entre une position effacée au-dessous de la table d'empilage et une position en saillie au-dessus de la table, et
- des moyens pour la distribution et la mise en place de planches avant et arrière aux extrémités d'une cartouche depuis un magasin de planches,
**caractérisé en ce que** le premier chariot (3), le deuxième chariot (4) et le troisième chariot (7) sont entraînables en déplacement de manière indépendante les uns des autres dans le sens d'avancée de la table d'empilage (2) et dans son sens contraire au cours de l'empilage des cahiers, le deuxième et le troisième chariots (4, 7) étant respectivement entraînables en déplacement relatif dans le sens d'avancée de la table d'empilage et dans le sens contraire par rapport à une planche mise en place transversalement sur la table d'empilage par les moyens de distribution et de mise en place des planches disposés au voisinage du point d'empilage, lors de l'apparition de l'espace de séparation au sein des cahiers empilés, pour mettre en place une planche (9) à l'extrémité arrière de la cartouche formée et une planche (10) à l'extrémité avant de la cartouche en formation.

2. Dispositif selon la revendication 1,
**caractérisé en ce que** les trois chariots mobiles sont entraînables en déplacement par des moyens de commande électriques.

3. Dispositif selon l'une des revendications 1 et 2,
**caractérisé en ce que** le premier et le deuxième chariots (3, 4) constituant les moyens de transfert instaurent au sein d'une cartouche formée une pression réglable par la vitesse desdits chariots (3, 4).

4. Dispositif selon la revendication 3,
**caractérisé en ce que** la pression est réglable électriquement par la vitesse respective desdits chariots (3, 4) et le couple imposé par des moyens de commande électrique desdits chariots (3, 4).

5. Dispositif selon l'une des revendications 1 à 4,
**caractérisé en ce que** l'élément de butée (4a) du deuxième chariot mobile (4) et/ou l'élément d'appui (3a) du premier chariot mobile (3) sont réalisés sous la forme d'au moins un doigt de butée (4a) ou d'appui (3a) entraînable entre une position où il est en saillie au-dessus de la table d'empilage (2) et une position où il est effacé sous la table d'empilage (2), une courroie (11) dont les extrémités (11a) sont fixées au chariot (3, 4) étant enroulée autour de chaque doigt (3a, 4a) en passant par l'extrémité supérieure et l'extrémité inférieure dudit doigt (3a, 4a) pourvues respectivement d'un galet rotatif (12) de telle sorte que, lors de la mise en saillie, d'un doigt de butée (4a) ou d'appui (3a) au-dessus de la table d'empilage (2) pour venir en butée contre l'extrémité arrière de. la cartouche formée et/ou contre l'extrémité avant, les extrémités du doigt (3a, 4a) roulent le long de la boucle formée par la courroie (11) et ladite courroie (11) entraînée par le doigt (3a, 4a) applique sa surface contre la surface du cahier et, lors de l'effacement dudit doigt (3a, 4a), la courroie (11) se déroule et s'écarte de la surface dudit cahier.

6. Dispositif selon l'une des revendications 1 à 5,
**caractérisé en ce qu'**il comporte en tant que moyens agencés pour former une séparation entre deux cahiers, un dispositif de séparation de cahiers dans la nappe d'amenée des cahiers (C) de sorte à créer un espace de séparation (5) entre deux cahiers (C) au niveau du point d'empilage.

7. Dispositif selon l'une des revendications 1 à 6,
**caractérisé en ce que** les moyens de distribution et de mise en place de planches (9, 10) comportent des moyens de retenue (8) des cahiers interposables dans le chemin d'avancée de l'empilage à proximité du point d'empilage et coopérant avec ledit élément de butée (4a) du deuxième chariot mobile (4) ou ledit organe d'appui (6) porté par le troisième chariot mobile (7) de manière à créer, entre lesdits moyens de retenue (8) interposés sur le chemin d'avancée de l'empilage et ledit élément de butée (4a) ou ledit organe d'appui (6), un espace de réception d'une planche arrière (9) ou respectivement avant (10) pour une cartouche, lesdits moyens de retenues (8) étant positionnés de sorte que ledit espace est créé en correspondance avec les moyens de distribution d'une planche (9, 10) depuis le magasin de stockage de planches, le deuxième chariot mobile (4) ou le troisième chariot mobile (7) permettant respectivement d'entraîner l'élément de butée (4a) ou l'organe d'appui (6) de sorte que celui-ci puisse emprisonner la planche à l'extrémité arrière de la cartouche formée ou avant de la cartouche en formation.

8. Dispositif selon la revendication 7,
**caractérisé en ce que** les moyens de retenue sont constitués par deux volets (8) disposés respectivement de part et d'autre de la table d'empilage et entraînables en translation transversalement au sens d'avancée des cahiers (C) empilés en rapprochement l'un de l'autre de sorte qu'ils sont interposés sur le chemin d'avancée de la table d'empilage (2) et en écartement l'un de l'autre de sorte qu'ils s'effacent et libèrent le chemin d'avancée de l'empilage.

9. Dispositif selon l'une des revendications 1 à 6,
**caractérisé en ce que** les moyens de distribution de planches sont constitués d'un magasin de planches et d'une pince de préhension (20) d'une planche (9, 10) montée à l'extrémité d'un bras articulé, ladite pince (20) amenant successivement deux planches (9, 10) dans l'espace de séparation (5) créé entre une cartouche formée et une cartouche en formation, l'une (9) à l'arrière de la cartouche formée, l'élément de butée (4a) retenant l'arrière de la cartouche étant rétracté sous la table (2) et étant entraîné par le deuxième chariot (4) qui le porte à l'arrière de la planche (9) maintenue par la pince (20) en travers de la table d'empilage (2), ledit élément de butée (4a) étant de nouveau amené en saillie et ramener à l'arrière de la cartouche, emprisonnant ainsi la planche (9), et l'autre planche (10) à l'avant de la cartouche en formation, la pince (20) amenant la seconde planche (10) dans l'espace de séparation (5), c'est-à-dire à l'avant d'une cartouche en formation, l'organe d'appui (6) à l'avant de ladite cartouche étant escamoté sous la table (2) et entraîné par le troisième chariot (7) au-delà de la planche (10) puis étant entraîné de nouveau en saillie au-dessus de la table (2) pour venir plaquer ladite planche (10) à l'avant de la cartouche.

10. Dispositif selon l'une des revendications 1 à 9,
**caractérisé en ce qu'**il comporte un tunnel de cerclage (30) positionné en ligne à l'extrémité de la table d'empilage (2) et dans lequel une cartouche est amenée par les premier et deuxième chariots (3, 4), ledit tunnel (30) présentant un bras de fermeture (31) positionné à l'extrémité d'entrée du tunnel (30) de manière à s'étendre verticalement entre la partie supérieure et la partie inférieure dudit tunnel (30) et est monté coulissant en translation selon au moins un axe transversal (32, 33) au tunnel (30) entre une position d'ouverture du tunnel (30) où il est entraîné en écartement de ladite ouverture et une position de fermeture où il est interposé dans ladite ouverture du tunnel (30).

11. Dispositif selon la revendication 10,
**caractérisé en ce que** le bras de fermeture (31) est entraîné en coulissement le long dudit axe (32, 33) sous l'effet d'un vérin (34) avec lequel il est en liaison.

12. Dispositif selon l'une des revendications 10 et 11,
**caractérisé en ce que** la cercleuse (37) présente, sur sa paroi (37a) en regard de l'extrémité avant de la cartouche, des encoches (38) dans lesquelles les doigts (3a) constituant l'élément d'appui porté par le premier chariot (3) s'engagent de manière à confondre le plan de l'extrémité avant de la cartouche et le plan de la cercleuse (37), la soudure étant effectuée dans l'alignement du plan de la cartouche.

## Patentansprüche

1. Automatische Vorrichtung zum waagerechten Stapeln und Transportieren von Heften in Form von gestapelten Heftkartuschen, umfassend
- eine Fördereinrichtung zum Zuführen der gedruckten Hefte (C) in Form einer Lage,
- einen Kopf zum waagerechten Stapeln der Hefte (C) mit einer senkrechten Bahn (1) zum Zuführen der genannten Hefte,
- einen Stapeltisch (2), auf dem die Hefte (C) mit ihrer Rückseite zum Liegen kommen,
- Mittel, die derart angeordnet sind, daß sie eine Trennung zwischen zwei gestapelten Heften bilden, um eine Heftkartusche (C) zu bilden,
- Mittel zum Übergeben einer gebildeten Heftkartusche (C), die unter dem Stapeltisch und entlang des Stapeltisches (2) beweglich sind und mindestens ein Stützelement (3a), das oberhalb des Stapeltisches (2) vorspringend angeordnet und unter dem Stapeltisch (2) versenkbar ist und an welchem sich das vordere Ende einer Kartusche abstützt, wobei das genannte Stützelement von einem ersten Schlitten (3) getragen wird, und mindestens ein Anschlagselement (4a), das zwischen einer unter dem Stapeltisch (2) zurückgezogenen Stellung und einer oberhalb des Stapeltisches (2) vorspringenden Stellung, in der sich das genannte Anschlagselement (4a) gegen das hintere Ende einer fertigen Kartusche legt, mitnahmefähig ist, wobei sich das genannte Anschlagselement (4a) zwischen zwei getrennten Heften (C) einfügt und von einem zweiten Schlitten (4) getragen wird,
wobei die genannten Schlitten (3, 4) zur Fortbewegung unter dem Stapeltisch (2) und entlang des Stapeltisches angetrieben werden können, umfassen,
- ein Stützorgan (6) für eine neu entstehende Kartusche, das von einem dritten unter dem Stapeltisch und entlang des Stapeltisches beweglichen Schlitten (7) getragen wird, wobei das Stützorgan (6) zwischen einer unterhalb des Stapeltisches zurückgezogenen Stellung und einer oberhalb des Tisches vorspringenden Stellung mitnahmefähig ist, und
- Mittel zum Verteilen und Anbringen von vorderen und hinteren Brettern an den Enden einer Kartusche aus einem Bretterlager heraus,
**dadurch gekennzeichnet, daß** der erste Schlitten (3), der zweite Schlitten (4) und der dritte Schlitten (7) während des Stapelns der Hefte zur Fortbewegung in der Vorlaufrichtung des Stapeltisches (2) und in der entgegengesetzten Richtung voneinander unabhängig antreibbar sind, wobei der zweite und dritte Schlitten (4, 7) jeweils zur Fortbewegung in Bezug auf die Vorlaufrichtung des Stapeltisches und in der entgegengesetzten Richtung in Bezug auf ein Brett, das quer zu dem Stapeltisch von den Mitteln zum Verteilen und Anbringen von Brettern angebracht wurde, die in der Nähe des Stapelpunkts angeordnet sind, beim Auftreten des Trennungsabstands innerhalb der gestapelten Hefte antreibbar sind, um ein Brett (9) an dem hinteren Ende der fertigen Kartusche und ein Brett (10) an dem vorderen Ende der entstehenden Kartusche anzubringen.

2. Vorrichtung nach Anspruch 1, **dadurch gekennzeichnet, daß** die drei beweglichen Schlitten zur Fortbewegung durch elektrische Steuermittel angetrieben werden können.

3. Vorrichtung nach einem der Ansprüche 1 und 2, **dadurch gekennzeichnet, daß** der erste und der zweite Schlitten (3, 4), welche die Transportmittel bilden, innerhalb einer fertigen Kartusche einen Druck aufbauen, der durch die Geschwindigkeit der genannten Schlitten (3, 4) einstellbar ist.

4. Vorrichtung nach Anspruch 3, **dadurch gekennzeichnet, daß** der Druck elektrisch durch die jeweilige Geschwindigkeit der Schlitten (3, 4) und das von den elektrischen Steuermitteln den Schlitten (3, 4) aufgezwungene Moment einstellbar ist.

5. Vorrichtung nach einem der Ansprüche 1 bis 4, **dadurch gekennzeichnet, daß** das Anschlagselement (4a) des zweiten beweglichen Schlittens (4) und/oder das Stützelement (3a) des ersten beweglichen Schlittens in Form mindestens eines Anschlags- (4a) oder Stützzapfens (3a) ausgeführt ist bzw. sind, der zwischen einer Stellung, in der er oberhalb des Stapeltisches (2) vorspringt, und einer Stellung, in der er unter dem Stapeltisch zurückgezogen ist, antreibbar ist, wobei ein Riemen (11), dessen Enden (11a) an dem Schlitten (3, 4) befestigt sind, um jeden Zapfen (3a, 4a) gewickelt ist, indem er über das obere Ende und das untere Ende des genannten Zapfens (3a, 4a) hinausgeht, die jeweils derart mit einer Drehrolle versehen sind, daß, wenn ein Anschlags- (4a) oder Stützzapfen (3a) oberhalb des Stapeltisches (2) vorspringend angeordnet wird, um an dem hinteren Ende der fertigen Kartusche und/oder dem vorderen Ende anzuschlagen, die Enden des Zapfens (3a, 4a) an der Schleife entlang rollen, die von dem Riemen (11) gebildet wird, und der genannte Riemen (11), der von dem Zapfen (3a, 4a) mitgenommen wird, seine Oberfläche an die Oberfläche des Heftes anlegt, und wenn der Zapfen (3a, 4a) zurückgezogen wird, der Riemen abrollt und sich von der Oberfläche des genannten Heftes entfernt.

6. Vorrichtung nach einem der Ansprüche 1 bis 5, **dadurch gekennzeichnet, daß** sie als Mittel, die derart angeordnet sind, daß sie eine Trennung zwischen zwei Heften bilden, eine Vorrichtung zum Trennen von Heften in der Zuführungslage der Hefte (C) umfaßt, derart, daß sie an dem Stapelpunkt einen Trennungsabstand (5) zwischen zwei Heften (C) schafft.

7. Vorrichtung nach einem der Ansprüche 1 bis 6, **dadurch gekennzeichnet, daß** die Mittel zum Verteilen und Anbringen von Brettern (9, 10) Haltemittel (8) umfassen zum Festhalten der Hefte, die in der Nähe des Stapelpunkts in die Stapelvorlaufbahn eingebracht werden können und mit dem genannten Anschlagselement (4a) des zweiten beweglichen Schlittens (4) oder dem genannten Stützorgan (6), das von dem dritten beweglichen Schlitten (7) getragen wird, zusammenwirken, um zwischen den genannten Haltemitteln (8), die in die Stapelvorlaufbahn eingebracht sind, und dem genannten Anschlagselement (4a) oder dem Stützorgan (6) einen Raum zum Aufnehmen eines hinteren (9) bzw. eines vorderen (10) Bretts für die Kartusche zu schaffen, wobei die genannten Haltemittel (8) derart angeordnet sind, daß der genannte Raum entsprechend den Mitteln zum Verteilen eines Bretts (9, 10) aus dem Bretterlager heraus geschaffen wird, wobei es der zweite bewegliche Schlitten (4) und der dritte bewegliche Schlitten (7) jeweils ermöglichen, das Anschlagselement (4a) oder das Stützorgan (6) derart mitzunehmen, daß dieses das Brett an dem hinteren Ende der fertigen Kartusche oder dem vorderen Ende der entstehenden Kartusche einfangen kann.

8. Vorrichtung nach Anspruch 7, **dadurch gekennzeichnet, daß** die Haltemittel aus zwei Klappen (8) bestehen, die jeweils an beiden Seiten des Stapeltisches angeordnet sind und in einer Translationsbewegung quer zu der Vorlaufrichtung der gestapelten Hefte (C) antreibbar sind, und zwar sich einander nähernd, so daß sie auf der Vorlaufbahn des Stapeltisches (2) angeordnet werden, und sich voneinander entfernend, so daß sie sich zurückziehen und die Stapelvorlaufbahn freigeben.

9. Vorrichtung nach einem der Ansprüche 1 bis 6, **dadurch gekennzeichnet, daß** die Mittel zum Verteilen von Brettern aus einem Bretterlager und einer Greifzange (20) zum Greifen eines Bretts (9, 10) bestehen, die an dem Ende eines Gelenkarms angebracht ist, wobei die genannte Greifzange (20) nacheinander zwei Bretter (9, 10) in den Trennungsraum (5) bringt, der zwischen einer fertigen Kartusche und einer entstehenden Kartusche geschaffen wurde, und zwar das eine Brett (9) am hinteren Teil der fertigen Kartusche, wobei das Anschlagselement (4a), das den hinteren Teil der Kartusche festhält, unter den Tisch (2) zurückgezogen ist und von dem zweiten Schliten (4) mitgenommen wird, der es zum hinteren Teil des Bretts (9) trägt, das von der Greifzange (20) quer am Stapeltisch (2) gehalten wird, wobei das genannte Anschlagselement (4a) erneut vorspringend angeordnet wird und zum hinteren Teil der Kartusche zurückgezogen wird, wodurch es das Brett (9) einfängt, und das andere Brett (10) an dem vorderen Teil der entstehenden Kartusche, wobei die Greifzange (20) das zweite Brett (10) in den Trennungsraum (5) bringt, das heißt, in den vorderen Teil der entstehenden Kartusche, wobei das Stützorgan (6) an dem vorderen Teil der Kartusche unter dem Tisch (2) eingezogen ist und von dem dritten Schlitten (7) über das Brett hinaus mitgenommen wird, und dann wieder vorspringend oberhalb des Tisches (2) mitgenommen wird, um das genannte Brett (10) an den vorderen Teil der Kartusche zu drücken.

10. Vorrichtung nach einem der Ansprüche 1 bis 9, **dadurch gekennzeichnet, daß** sie einen Umreifungstunnel (30) umfaßt, der in Reihe an dem Ende des Stapeltisches (2) angeordnet ist und in welchen eine Kartusche von dem ersten und dem zweiten Schlitten (3, 4) zugeführt wird, wobei der Tunnel (30) einen Verschlußarm (31) aufweist, der an dem Eingangsende des Tunnels (30) derart angeordnet ist, daß es sich senkrecht zwischen dem oberen Teil und dem unteren Teil des Tunnels (30) erstreckt, und mindestens an einer Querachse (32, 33) des Tunnels (30) entlang zwischen einer Öffnungsstellung des Tunnels (30), in der er von der Öffnung beabstandet mitgenommen wird, und einer Verschlußstellung, in der er in der Tunnelöffnung angeordnet ist, in einer Translationsbewegung gleitend angebracht ist.

11. Vorrichtung nach Anspruch 10, **dadurch gekennzeichnet, daß** der Verschlußarm (31) unter Einwirkung eines Zylinders (23), mit dem er in Verbindung steht, an der Achse (32, 33) entlang gleitend mitgenommen wird.

12. Vorrichtung nach einem der Ansprüche 10 und 11, **dadurch gekennzeichnet, daß** die Umreifungsmaschine (37) an ihrer Wand (37a) gegenüber dem vorderen Ende der Kartusche Kerben (38) aufweist, in denen die Zapfen (3a), die das Stützelement bilden, das von dem ersten Schlitten (3) getragen wird, derart eingreifen, daß die Ebene des vorderen Endes der Kartusche und die Ebene der Umreifungsmaschine (37) ineinander übergehen, wobei das Schweißen mit der Kartuschenebene fluchtend erfolgt.

## Claims

1. Automatic device for horizontal stacking and transfer of books in the form of bundles of stacked books, of the type comprising:
- a feed conveyor for printed books (B) in the form of an array,
- a horizontal stacking head for the books (B) having a vertical feed track (1) for the said books,
- a stacking table (2) on which the books (B) come to bear on their backs,
- means equipped to make a separation between two stacked books so as to form a bundle of books (B),
- means for transferring a bundle of books (B) formed, which means are mobile below, and along, the stacking table (2), comprising at least one bearing element (3a) projecting above the stacking table (2) and retractable below the stacking table (2) and against which the front end of a bundle bears, the said bearing element being carried by a first carriage (3), and at least one stop element (4a) that can be driven between a position retracted below the stacking table (2) and a position projecting above the stacking table (2), in which position the said stop element (4a) extends against the rear end of a bundle formed, the said stop element (4a) entering between two separated books (B) and being carried by a second carriage (4), it being possible for the said carriages (3, 4) to be driven in movement below, and along, the stacking table (2),
- a bearing member (6) for a new bundle being formed, carried by a third carriage that is mobile (7) below, and along, the stacking table, it being possible to drive the said bearing member (6) between a position retracted below the stacking table and a position projecting above the table, and
- means for distribution and positioning of front and rear boards at the ends of a bundle from a board magazine,
**characterised in that** it is possible to drive the first carriage (3), the second carriage (4) and the third carriage (7) in movement independently of one another in the direction of forward movement of the stacking table (2) and in the reverse direction thereof during stacking of the books, it being possible for the second and the third carriages (4, 7), respectively, to be driven in relative movement in the direction of forward movement of the stacking table and in the reverse direction with respect to a board placed transversely on the stacking table by the means for distribution and positioning boards arranged in the vicinity of the stacking point, during the appearance of the separation space within the stacked books, in order to position a board (9) at the rear end of the bundle formed and a board (10) at the front end of the bundle being formed.

2. Device according to Claim 1,
**characterised in that** it is possible to drive the three mobile carriages in movement by electrical control means.

3. Device according to one of Claims 1 and 2,
**characterised in that** the first and the second carriages (3, 4) constituting transfer means set up within a formed bundle a pressure that can be controlled by the speed of the said carriages (3, 4).

4. Device according to Claim 3,
**characterised in that** the pressure can be controlled electrically by the respective speed of the said carriages (3, 4) and the torque applied by the electrical control means for the said carriages (3, 4).

5. Device according to one of Claims 1 to 4,
**characterised in that** the stop element (4a) of the second mobile carriage (4) and/or the bearing element (3a) of the first mobile carriage (3) are implemented in the form of at least one stop finger (4a) or bearing finger (3a) that can be driven between a position where it projects above the stacking table (2) and a position where it is retracted below the stacking table (2), a belt (11), the ends (11a) of which are fixed to the carriage (3, 4), being wound around each finger (3a, 4a) passing via the upper end and the lower end of the said finger (3a, 4a) provided, respectively, with a rotary guide roller (12) such that when a stop finger (4a) or bearing finger (3a) is being made to project above the stacking table (2) to make contact with the rear end of the bundle formed and/or with the front end, the ends of the finger (3a, 4a) roll along the loop formed by the belt (11) and the said belt (11) driven by the finger (3a, 4a) applies its surface to the surface of the book and, during retraction of the said finger (3a, 4a), the belt (11) peels off and moves away from the surface of the said book.

6. Device according to one of Claims 1 to 5,
**characterised in that** it comprises, as means equipped to make a separation between two books, a device for separating books in the feed array of books (B) so as to create a separation space (5) between two books (B) at the location of the stacking point.

7. Device according to one of Claims 1 to 6,
**characterised in that** the means for distribution and positioning of boards (9, 10) comprise retention means (8) for the books that can be inserted in the path of forward movement of the stack close to the stacking point and interacting with the said stop element (4a) of the second mobile carriage (4) or the said bearing member (6) carried by the third mobile carriage (7) so as to create, between the said retaining means (8) inserted in the path of forward movement of the stack and the said stop element (4a) or the said bearing member (6), a space for receiving a rear board (9) or, respectively, front board (10) for a bundle, the said retaining means (8) being positioned such that the said space is created in correspondence with the means for distribution of a board (9, 10) from the board storage magazine, the second mobile carriage (4) or the third mobile carriage (7) enabling, respectively, the stop element (4a) or the bearing member (6) to be driven such that this is able to confine the board at the rear end of the bundle formed or the front end of the bundle being formed.

8. Device according to Claim 7,
**characterised in that** the retention means consist of two flaps (8) arranged, respectively, on either side of the stacking table and able to be driven in translational movement transversely to the direction of forward movement of the stacked books (B), towards one another such that they are inserted in the path of forward movement of the stacking table (2) and away from one another such that they retract and free the path of forward movement of the stack.

9. Device according to one of Claims 1 to 6,
**characterised in that** the means for distribution of boards consist of a board magazine and a gripper clamp (20), for a board (9, 10), mounted at the end of an articulated arm, the said clamp (20) successively feeding two boards (9, 10) into the separation space (5) created between a bundle formed and a bundle being formed, the one (9) at the rear of the bundle formed, the stop element (4a) retaining the rear of the bundle being retracted below the table (2) and being driven by the second carriage (4) which brings it to the rear of the board (9) held by the clamp (20) across the stacking table (2), the said stop element (4a) being again moved into the projecting position and brought back to the rear of the bundle, thus confining the board (9), and the other board (10) at the front of the bundle being formed, the clamp (20) feeding the second board (10) into the separation space (5), that is to say at the front of a bundle being formed, the bearing member (6) at the front of the said bundle being retracted below the table (2) and driven by the third carriage (7) beyond the board (10) and then being driven such that it projects above the table (2) again so that it presses against the said board (10) at the front of the bundle.

10. Device according to one of Claims 1 to 9,
**characterised in that** it comprises a strapping tunnel (30) positioned in line with the end of the stacking table (2) and into which a bundle is fed by the first and second carriages (3, 4), the said tunnel (30) having a closing arm (31) positioned at the entry end of the tunnel (30) so as to extend vertically between the upper part and the lower part of the said tunnel (30) and is (sic) fitted such that it slides in translational movement along at least one shaft (32, 33) transverse to the tunnel (30) between a position for opening the tunnel (30) where it is driven away from the said opening and a closing position where it is placed in the said opening of the tunnel (30).

11. Device according to Claim 10,
**characterised in that** the closing arm (31) is driven in sliding movement along the said shaft (32, 33) under the influence of a jack (34) to which it is linked.

12. Device according to one of Claims 10 and 11,
**characterised in that** the strapping machine (37) has recesses (38) on its wall (37a) facing the front end of the bundle, in which recesses (38) the fingers (3a) making up the bearing element carried by the first carriage (3) engage so as to merge the plane of the front end of the bundle with the plane of the strapping machine (37), the weld being made in the alignment of the plane of the bundle.
